# EUROPÄISCHE PATENTANMELDUNG

(11) **EP 3 395 522 A1**
(43) Veröffentlichungstag der Anmeldung: **31.10.2018**
(21) Anmeldenummer: 17168691.8
(22) Anmeldetag: 28.04.2017
(51) Int. Cl.: B28D 1/04

(54) **VORRICHTUNG ZUM SCHNEIDEN EINER SCHEINFUGE IN EINE BETONWAND**

(71) Anmelder: Faber, Hans-Georg, 54518 Binsfeld (DE); Faber, Sylke, 54518 Binsfeld (DE)
(72) Erfinder: Hans-Georg, Faber, 54518 Binsfeld (DE)
(74) Vertreter: Reiser & Partner Patentanwälte mbB

(57) **Zusammenfassung**

Vorrichtung (1) zum Schneiden einer Scheinfuge in eine Betonwand, umfassend eine rotierende Schneideinrichtung (2) und eine Führungseinrichtung (3) mittels derer die Schneideinrichtung (2) entlang der zu schneidenden Scheinfuge führbar ist, wobei die Tiefe der durch die Schneideinrichtung (2) erzeugten Scheinfuge durch eine Abtastrolle (4) vorgegeben ist, welche mit der Schneideinrichtung (2) zusammenwirkt und auf der Oberfläche der Betonwand anliegt, wobei die Abtastrolle (4) quer zur Rotationsachse verschieblich an der Führungseinrichtung (3) angeordnet ist.

## Beschreibung

Die Erfindung betrifft eine Vorrichtung zum Schneiden einer Scheinfuge in eine Betonwand umfassend eine rotierende Schneideinrichtung und eine Führungseinrichtung mittels derer die Schneideinrichtung entlang der zu schneidenden Scheinfuge führbar ist.

Betonwände, insbesondere solche, die Trennwände auf den Mittelstreifen von Autobahnen bilden, werden zumeist an Ort und Stelle hergestellt. Dabei bilden sich aufgrund der Volumenverringerung des aushärtenden Betons Risse in der Betonwandung aus, die sich bei fehlender Nachbehandlung als wilde Risse, als ungeordnete und unregelmäßige Risse in der Betonwand ausbilden. Zur Vermeidung einer derartigen Rissbildung werden in regelmäßigen Abständen Scheinfugen in die Betonwand eingebracht. Unter einer Scheinfuge ist eine den Querschnitt der mit der Scheinfuge versehenen Betonwandung schwächende, aber nicht vollständig durchtrennende Einkerbung zu verstehen. Derartige Scheinfugen werden auch als Kerbe bezeichnet.

Scheinfugen nehmen vergleichbar einer Sollbruchstelle Spannungen auf, die beim Aushärten der Betonwand auftreten. Bei einer sich vorwiegend in Längsrichtung erstreckenden Betonwand, beispielsweise einer entlang einer Straße verlaufenden Betongleitwand, werden meist in einem Abstand von drei bis sechs Metern beidseitig der Betonwand senkrecht verlaufende Scheinfugen in die Betonwand eingebracht. Ebenso wird eine Scheinfuge in die Mauerkrone eingebracht, so dass sich eine im sichtbaren Bereich umlaufende Scheinfuge ergibt. Dabei weisen die Scheinfugen meist eine Breite zwischen 2 mm bis 4 mm und eine Tiefe von 40 mm bis 60 mm auf. Um eine gleichbleibende Qualität der Scheinfugen zu gewährleisten und um eine Gefährdung des ausführenden Personals zu verringern, können die Scheinfugen mittels einer Vorrichtung automatisiert in die Betonwand eingebracht werden.

Eine derartige Vorrichtung ist aus der DE 103 23 364 B4 bekannt. Die Vorrichtung besteht aus einem Traggestell, welches auf die Mauerkrone einer Betonwand aufgesetzt und mittels eines Fahrwerks auf der Mauerkrone in Längsrichtung bewegt werden kann. An dem Traggestell ist eine Führungseinrichtung mit einem längsverschieblichen Arm befestigt, an dessen freiem Ende eine Schneideinrichtung angeordnet ist. Die Führungseinrichtung ist dabei derart beweglich, dass die Schneideinrichtung entlang der Betonwand geführt werden kann und dabei eine Scheinfuge schneidet.

Die Tiefe der Scheinfuge orientiert sich an der Dicke der Betonwand. Das bedeutet, dass bei einer sich in Richtung auf die Mauerkrone verjüngenden Betonwand die Tiefe der Scheinfuge ausgehend von der Basis der Betonwand in Richtung auf die Mauerkrone verringern soll. Mit der aus dem Stand der Technik bekannten Vorrichtung ist es aber lediglich möglich, eine Scheinfuge mit gleichbleibender Tiefe auszugestalten.

Der Erfindung liegt die Aufgabe zugrunde, die Vorrichtung so weiter zu entwickeln, dass das Schneiden einer Scheinfuge mit variabler Tiefe möglich ist.

Diese Aufgabe wird mit den Merkmalen von Anspruch 1 gelöst. Auf vorteilhafte Ausgestaltungen nehmen die Unteransprüche Bezug.

Zur Lösung der Aufgabe ist die Abtastrolle quer zur Rotationsachse verschieblich an der Führungseinrichtung angeordnet.

Bei der aus dem Stand der Technik bekannten Vorrichtung sind die Schneideinrichtung und die Abtastrolle konzentrisch auf einer gemeinsamen

Achse gelagert. Die Tiefe der Scheinfuge ergibt sich dabei aus dem Durchmesserunterschied zwischen der größeren Schneideinrichtung und der kleineren Abtastrolle. Aufgrund der konzentrischen Anordnung ist jedoch die Tiefe der Scheinfuge fest vorgegeben und nicht veränderlich. Bei der erfindungsgemäßen Lösung ist die Abtastrolle funktionstechnisch von der Schneideinrichtung getrennt und darüber hinaus ist die Abtastrolle verschieblich an der Führungseinrichtung gelagert. Dadurch ist es möglich, die Position der Abtastrolle relativ zu der Schneideinrichtung zu verändern, wodurch sich eine Veränderung des Abstandes zwischen Schneideinrichtung und Abtastrolle ergibt und sich die Tiefe der Scheinfuge verändert.

Die Abtastrolle kann an einem Hebel befestigt sein, welcher schwenkbar an der Führungseinrichtung festgelegt ist. Eine derartige Ausgestaltung ist besonders robust und einfach herstellbar und ermöglicht durch Veränderung der Lage des Hebels eine Änderung des Abstands zwischen Abtastrolle und Schneideinrichtung.

Dabei ist der Hebel vorzugsweise als Kipphebel ausgebildet. Das bedeutet, dass der Hebel im Bereich des einen freien Endes an der Führungseinrichtung schwenkbar festgelegt ist und dass an dem anderen freien Ende die Abtastrolle drehbar gelagert ist. Durch Schwenken des Hebels verändert sich der Abstand der Abtastrolle relativ zu der Schneideinrichtung, welche wiederum ortsfest rotierbar an der Führungseinrichtung festgelegt ist.

Der Hebel kann mit einer Feder wirkverbunden sein, so dass der Kipphebel selbsttätig in eine Endlage schwenkt. Dadurch ist sichergestellt, dass die Abtastrolle stets mit Vorspannung an der Betonwand anliegt und so eine gleichmäßig Tiefe der Scheinfuge gewährleistet ist.

Der Hebel kann mit einer Auslenkvorrichtung wirkverbunden sein. Die Auslenkvorrichtung ermöglicht ein definiertes Auslenken des Hebels beziehungsweise Kipphebels und das Einstellen eines vorgegebenen Abstandes zwischen Abtastrolle und Schneideinrichtung, aus der wiederum die Tiefe der Scheinfuge resultiert.

Nach einer ersten Ausgestaltung ist die Auslenkvorrichtung als Elektromotor ausgebildet. Dabei ist der Elektromotor vorzugsweise ein Schrittmotor. Der Elektromotor ist dabei an der Führungseinrichtung festgelegt und nimmt den Hebel schwenkbar auf. Dadurch können der Hebel und die an dem Hebel befestigte Abtastrolle so verstellt werden, dass sich die Position der Abtastrolle relativ zu der Schneideinrichtung verändert. Dadurch ist es möglich, die Schneidtiefe mit einfachen Mitteln zu regulieren und der Gesamtdicke der Betonwand kontinuierlich anzupassen. Elektromotoren sind robust und können mit einer einfachen Steuerung versehen werden, so dass ein automatisierter Betrieb möglich ist. Das bedeutet, dass die Position der Abtastrolle automatisch eingestellt wird. Ein weiterer Vorteil ist, dass eine besonders einfache Einstellung der Schnitttiefe möglich ist, so dass eine einfache Anpassung an verschiedene Wandprofile möglich ist.

Vorzugsweise ist der Vorrichtung ein Sensor zugeordnet, der die Position der Schneideinrichtung relativ zu der Betonwand erfasst. Zur Ansteuerung des Elektromotors ist eine Steuereinheit vorgesehen, welche die von dem Sensor erfasste Position in einen Steuerbefehl für den Elektromotor umsetzt. Dabei kann die Steuereinheit eine speicherprogrammierbare Steuereinheit (SPS-Steuerung) sein. Vorzugsweise weist die Steuereinheit ein Bedienfeld auf, welche eine einfache Programmierung und Überwachung der Funktion von Sensor und Elektromotor ermöglicht. Dabei ist denkbar, dass die Steuereinheit das Hinterlegen von Programmen ermöglicht. Dadurch können verschiedene Wandprofile in der Steuereinheit hinterlegt werden. In diesem Fall muss der Maschinenführer lediglich das zu dem aktuellen Mauerprofil passende Programm auswählen und der Elektromotor bringt die Abtastrolle in Abhängigkeit der von dem Sensor erfassten Position der Schneideinrichtung vollautomatisch in die richtige Position, so dass sich vollautomatisch die richtige Schneidtiefe ergibt.

Neben der Hinterlegung von Programmen für verschiedene Wandprofile kann auch eine automatische Nachführung zum Ausgleich von Verschleiß vorgesehen werden. Eine übliche Rotationsschneide weist beispielsweise eine Lebensdauer von 100 Schnitten auf. Dabei verliert die Rotationsschneide kontinuierlich an Durchmesser. Dieser Durchmesserverlust kann durch entsprechende Programmierung in Abhängigkeit der gewählten Rotationsschneide und des zu schneidenden Materials durch kontinuierliches Verstellen des Elektromotors automatisch nachgeführt und ausgeglichen werden. Dadurch ergibt sich eine verbesserte Schnitttiefentoleranz, welche erfindungsgemäß kleiner sein kann als 5 mm.

Der Sensor kann dabei die Position der Schneideinrichtung relativ zu der Betonwand direkt oder indirekt ermitteln. Beispielsweise ist denkbar, dass der Sensor eine Laserabstandsmessung durchführt, bei der der Abstand zwischen Schneideinrichtung und Boden ermittelt wird.

Ein Schrittmotor ist ein Elektromotor, bei dem der Rotor mit Welle durch ein gesteuertes, schrittweise rotierendes, elektromagnetisches Feld der dem Gehäuse zugeordneten Statorspulen um einen vorgegebenen Winkel oder einem Vielfachen davon gedreht werden kann. Der Hebel ist dabei an der Welle befestigt. Dadurch kann der Hebel und die an dem Hebel befestigte Abtastrolle durch ein definiertes Verdrehen der Welle in eine vorgegebene Position gebracht werden, welche der gewünschten Schnitttiefe der Scheinfuge entspricht. Dadurch kann die Abtastrolle einfach und präzise verstellt werden.

Nach einer weiteren Ausgestaltung ist die Auslenkvorrichtung als profilierte Scheibe ausgebildet. Bei dieser Ausgestaltung weist der Hebel ein Gleitelement auf, welches gleitend oder abrollend an der Scheibe anliegt. Insbesondere im Zusammenhang mit der dem Hebel zugeordneten Feder ist gewährleistet, dass der Hebel stets an der Scheibe anliegt. Die Scheibe ist profiliert, das bedeutet, dass die Scheibe nicht rotationssymmetrisch ausgebildet ist, sondern über den Umfang betrachtet einen veränderlichen Durchmesser aufweist. Je nach Winkellage der Scheibe verändert sich dadurch die Position des Hebels und dadurch auch die Position der Abtastrolle relativ zu der Schneideinrichtung, so dass sich dadurch eine veränderliche Tiefe der Scheinfuge ergibt. Dabei ist die Scheibe in einer vorteilhaften Ausgestaltung als Nockenscheibe ausgebildet. Diese Ausgestaltung hat den Vorzug, dass keinerlei Hilfsenergie erforderlich ist, um den Hebel und die Abtastrolle zu verstellen.

Vorzugsweise weist die Führungseinrichtung einen längsverstellbaren Arm auf, wobei die Schneideinrichtung mit dem Arm verfahrbar ist. Dabei wirkt vorzugsweise die profilierte Scheibe mit dem längsverstellbaren Arm zusammen.

Dem längsverstellbaren Arm kann ein Sensor zur Positionsermittlung zugeordnet sein. Der Sensor erfasst die Position des Arms, beziehungsweise der Schneideinrichtung. Eine besonders einfache und robuste Ausgestaltung ergibt sich, wenn der Sensor die Position der Schneideinrichtung relativ zu der Führungseinrichtung erfasst. Der Arm umfasst eine Vertikalführung und eine Schwenkaufnahme, wobei die Schwenkaufnahme schwenkbar an dem Traggestell befestigt ist und der Arm in der Vertikalführung längsverschieblich an der Schwenkaufnahme befestigt ist. Der Verstellung des Arms erfolgt über einen Zugmitteltrieb, beispielsweise einem Zahnriemen, wobei der Zugmitteltrieb durch einen Elektromotor bewegt wird. Vorzugsweise ist der Sensor dem Zugmitteltrieb zugeordnet. Zum Kalibrieren des Sensors wird festgelegt, welche Position des Zugmitteltriebs welcher Position der Schneideinrichtung entspricht. Eine einfache und besonders robuste Ausgestaltung ergibt sich, wenn der Sensor als Inkrementalgeber ausgebildet ist. Ein derartiger Inkrementalgeber ist beispielsweise aus der Kraftfahrzeugtechnik zur Erfassung der Winkellage und Umdrehungsgeschwindigkeit von Antriebswellen bekannt. Der Inkrementalgeber kann ein photoelektrisches Messprinzip aufweisen und dafür mit einer Lochscheibe und einem Infrarotsensor versehen sein. Weitere Messprinzipien sind durch Schleifkontakte und magnetische Sensoren gegeben.

Im Fall der Ausgestaltung mit profilierter Scheibe wird die Position der Abtastrolle durch die profilierte Scheibe bestimmt. Dabei ist die relative Länge des Arms einer bestimmten Winkellage der profilierten Scheibe zugeordnet. Bei eingefahrenem Arm, also wenn die Schneideinrichtung sich im Bereich der Mauerkrone der Betonwand befindet, weist die profilierte Scheibe einen solchen Durchmesser auf, dass der Hebel und damit die Abtastrolle derart relativ zu der Schneideinrichtung positioniert ist, dass sich eine geringe Schneidtiefe ergibt. Ist der Arm vollständig ausgefahren, wenn die Schneideinrichtung im Bereich des Sockels der Betonwand angeordnet ist, ist die profilierte Scheibe so ausgestaltet, dass der Hebel und damit die Abtastrolle einen großen Abstand relativ zu der Schneideinrichtung aufweist, wodurch sich wiederum eine große Schneidtiefe ergibt.

In einer vorteilhaften Ausgestaltung ist die Vorrichtung zum Verfahren auf einer Mauerkrone auf einer Betonwand ausgebildet. Die Vorrichtung ist besonders robust und kann mit hohem Automatisierungsgrad bedient werden und ermöglicht dadurch bei hoher Fertigungsgenauigkeit eine hohe Fertigungsgeschwindigkeit.

Die Schneideinrichtung kann mittels eines Zugmittelgetriebes angetrieben sein. Als Zugmitteltrieb kommt insbesondere ein Ketten-, ein Zahnriemen- oder ein Riemenbetrieb in Betracht. Diese sind besonders robust, insbesondere im Hinblick auf den in großen Mengen während des Schnitts anfallenden Staub. Des Weiteren weisen diese Antriebe nur ein geringes Spiel auf.

Der Arm kann derart längsverstellbar sein, dass die Schneideinrichtung quer zur Mauerkrone der Betonwand eine Fuge in die Betonwand schneidet. In einer weiteren vorteilhaften Ausgestaltung ist der Hebel verschieblich an der Führungseinrichtung gelagert. Dadurch ist es möglich, neben der Veränderung der Schneidtiefe in Abhängigkeit der Position der Schneideinrichtung an der Betonwand darüber hinaus eine Korrektur der Position der Abtastrolle relativ zu der Schneideinrichtung vorzunehmen, welche aufgrund der verschleißbedingten Durchmesserreduzierung der Schneideinrichtung erforderlich ist. Dadurch ist es möglich, stets eine gleichbleibende Tiefe der Scheinfuge herzustellen und verschleißbedingte Tiefenveränderungen auszugleichen.

Einige Ausgestaltungen der erfindungsgemäßen Vorrichtung zum Schneiden einer Scheinfuge in einer Betonwand werden nachfolgend anhand der Figuren näher erläutert. Diese zeigen, jeweils schematisch:
- Fig. 1: eine Vorrichtung zum Schneiden in der Seitenansicht;
- Fig. 2: die Vorrichtung in der Vorderansicht;
- Fig. 3: im Detail den Arm in Bereich der Schneideeinrichtung mit elektromotorischer Verstellung;
- Fig. 4: im Detail den Arm im Bereich der Schneideinrichtung mit mechanischer Verstellung.

Figur 1 zeigt schematisch in der Seitenansicht eine Vorrichtung 1 zum Schneiden einer Scheinfuge in eine Betonwand, hier eine Betongleitwand, die entlang einer Straße verläuft. Die Betongleitwand ist im Ortbetonverfahren hergestellt und entlang einer Straße als deren Begrenzung angeordnet. Die Vorrichtung 1 ist so ausgestaltet, dass sie auf der Mauerkrone der Betonwand positionierbar und auf dieser verfahrbar ist.

Die Vorrichtung 1 umfasst ein Traggestell, an welchem eine Schneideinrichtung 2 und eine Führungseinrichtung 3 festgelegt sind. Mittels der Führungseinrichtung 3 kann die Schneideinrichtung 2 entlang der zu schneidenden Scheinfuge geführt werden. Die Führungseinrichtung 3 weist einen längsverstellbaren Arm 8 auf, der schwenkbar an dem Traggestell angebunden ist. Dazu ist der Arm 8 über eine Schwenkachse drehbar mit dem Traggestell verbunden. Der Arm 8 umfasst eine Vertikalführung und eine Schwenkaufnahme, wobei die Schwenkaufnahme schwenkbar an dem Traggestell befestigt ist und der Arm 8 in der Vertikalführung längsverschieblich an der Schwenkaufnahme befestigt ist. Zwischen Vertikalführung und Traggestell ist eine Federanordnung angeordnet, wobei die Federanordnung auf einer Seite an der Vertikalführung befestigt ist.

Die Schneideinrichtung 2 weist eine Rotationsschneide auf, die mittels eines Zugmitteltriebes angetrieben ist. Der Antriebsmotor der Rotationsschneide ist beabstandet zu der Rotationsschneide an dem Arm 8 befestigt.

Die Tiefenposition der Schneideinrichtung 2 ist durch eine Abtastrolle 4 vorgegeben, welche die Oberfläche der Betonwand abtastet. Die Abtastrolle 4 ist der als Rotationsschneide mit Trennscheiben ausgebildeten Schneideinrichtung 2 zugeordnet. Zur Regulierung der Schnitttiefe ist die Abtastrolle 4 quer zur Rotationsachse der Abtastrolle 4 verschieblich an der Führungseinrichtung 3, genauer gesagt an dem freien Ende des Armes 8 angeordnet.

Zum Verfahren weist das Traggestell ein Fahrwerk auf, gebildet durch einen Kettenantrieb, durch das die Vorrichtung 1 entlang der Mauerkrone verfahrbar ist, so dass die Vorrichtung 1 zum Einbringen einer weiteren Scheinfuge verfahren werden kann. Das Fahrwerk weist ferner Rollen auf, die seitlich an der Betonwand anliegen und dadurch die Vorrichtung 1 während des Verfahrens auf der Mauer mittig führen und zugleich während des Schneidvorgangs seitlich abstützen.

Es ist aber auch denkbar, dass das Fahrwerk so ausgebildet ist, dass es neben der Betonwand positionierbar ist. Bei dieser Ausgestaltung erfolgt ein Verfahren der Vorrichtung 1 neben der Betonwand.

Die in die Betonwand eingebrachte Scheinfuge weist ein T-Profil auf und wird im Anschluss an den Schnittvorgang mit einem dauerelastischen Dichtmittel, beispielsweise ein Profil aus elastomerem Werkstoff oder einer elastomeren Dichtmasse verschlossen.

Die Schnitttiefe der Schneideinrichtung 2 soll 25% der Gesamtdicke der Betonwand betragen. Das bedeutet, dass die Schnitttiefe im oberen Bereich der Mauerkrone bei einer üblichen Betongleitwand etwa 45 mm beträgt und im unteren Bereich des Sockels etwa 65 mm beträgt. Dabei sind jeweils 10 mm Toleranz zulässig.

Figur 2 zeigt die Vorrichtung 1 zum Schneiden einer Scheinfuge in eine Betonwand in der Vorderansicht.

Figur 3 zeigt im Detail den Arm 8 im Bereich der Schneideinrichtung gemäß einer ersten Ausgestaltung. Bei dieser Ausgestaltung ist die Abtastrolle 4 an einem Hebel 5 befestigt, welcher wiederum an der Welle eines Elektromotors 10 befestigt ist. Der Elektromotor 10 ist wiederum an der Führungseinrichtung 3 festgelegt. Der Elektromotor 10 ist als Schrittmotor ausgebildet und kann dadurch eine vorbestimmte Winkellage einnehmen. Durch Verdrehen des Elektromotors 10, beziehungsweise dessen Welle wird der Hebel 5 verschwenkt und die Position der Abtastrolle 4 verändert sich relativ zu der Schneideinrichtung 2. Der Elektromotor 10 bildet bei dieser Ausgestaltung somit die Auslenkvorrichtung.

Der Elektromotor 10 ist mit einer Steuereinheit 9 verbunden, welche wiederum Signale von einem Sensor 11 erhält. Der Sensor 11 ist dem längsverstellbaren Arm 8 zugeordnet und umfasst einen Inkrementalgeber mit Lochscheibe und Infrarotsensor. Die Verstellung des Arms 8 erfolgt mittels eines elektrischen Verstellmotors 12 und eines Zugmitteltriebs, hier einer Kette. Die Kette 13 wird dabei innerhalb des Arms 8 durch ein Zahnrad 14 umgelenkt, wobei der Sensor 11 dem Zahnrad 14 zugeordnet ist. Dabei korreliert die Stellung des Zahnrads mit der Position des Arms 8, beziehungsweise der Schneideinrichtung 3 relativ zu der Führungseinrichtung 3 und der Mauerkrone.

Der Sensor 11 gibt das ermittelte Signal an die Steuereinheit 9, in der anhand der ermittelten Position der Schneideinrichtung 3 und anhand eine vorgegebenen Programms eine Position des Elektromotors 10 mit daran befestigter Hebel 5 und Abtastrolle 4 vorgegeben wird. Dabei ist die Steuereinheit 9 so ausgebildet, dass dort mehrere Mauerprofile hinterlegt werden können. Nach Auswahl des Mauerprofils wird die Einstellung der Position der Abtastrolle 4 in Abhängigkeit des Signals des Sensors 11 vollautomatisch vorgenommen. Des Weiteren kann in der Steuereinheit 9 der zu erwartende Verschleiß der Schneideinrichtung 2 hinterlegt werden, so dass die dadurch entstehende Abweichung in der Schneidtiefe kompensiert werden kann.

Figur 4 zeigt im Detail den Arm 8 im Bereich der Schneideinrichtung gemäß einer zweiten Ausgestaltung. Hier ist zu erkennen, dass die Abtastrolle 4 an einem Hebel 5 befestigt ist, welcher wiederum schwenkbar an der Führungseinrichtung 3, nämlich dem Arm 8, festgelegt ist. Dabei ist der Hebel 5 als Kipphebel ausgebildet, wobei der Hebel 5 mit einer Feder 6 wirkverbunden ist, so dass der Hebel 5 selbsttätig in eine Endlage schwenkt. Die Feder 6 ist in dem Drehpunkt des Hebels 5 befestigt.

Der Hebel 5 ist mit einer Auslenkvorrichtung 7 wirkverbunden, welche in der vorliegenden Ausgestaltung gemäß Figur 4 als profilierte Scheibe ausgebildet ist. Genauer gesagt ist die Scheibe als Nockenscheibe ausgebildet und weist somit über den Umfang betrachtet eine variierenden Radius auf.

Bei der vorliegenden Ausgestaltung ist die Scheibe der Auslenkvorrichtung 7 drehbar an dem Arm 8 gelagert, wobei die Winkelposition der Scheibe abhängig ist von der Position des längsverstellbaren Armes. Dadurch ist jeder Position des Armes eine bestimmte Position der Scheibe der Auslenkvorrichtung 7 zugeordnet. Der Hebel 5 liegt, beispielsweise über eine Rolle, gleitend an der Auslenkvorrichtung 7 an, so dass die Position des Hebels von dem Radius der Auslenkvorrichtung 7 vorgegeben ist. Mittels der Feder 6 wird der Hebel 5 an die Auslenkvorrichtung 7 angedrückt.

Die Abtastrolle 4, welche an dem freien Ende des Hebels 5 drehbar befestigt ist, ändert dabei ihre Position in Abhängigkeit der Winkellage der Auslenkvorrichtung 7. Ist der Radius der Auslenkvorrichtung 7 klein, schwenkt der Hebel 5 in Richtung der Längsachse des Armes 8, so dass sich ein großer Abstand zwischen der Außenkante der Schneideinrichtung 2 und der Außenkante der Abtastrolle 4 ergibt. In diesem Fall ergibt sich eine große Schnitttiefe der Schneideinrichtung 2. Ist der Radius der Auslenkvorrichtung 7 groß, bewegt sich der Hebel 5 von der Längsachse des Armes 8 weg, so dass sich die Außenkante der Abtastrolle 4 und die Außenkante der Schneideinrichtung 2 einander annähern. In diesem Fall ist die Schnitttiefe der Schneideinrichtung 2 klein.

Insgesamt ist die Auslenkvorrichtung 7 so ausgebildet, dass der Radius klein ist, wenn der Arm 8 vollständig ausgefahren ist und dass der Radius groß ist, wenn der Arm 8 eingefahren ist. In diesem Fall ergibt sich im Sockelbereich der Betongleitwand eine große Schnitttiefe, während sich im Mauerkronenbereich eine kleine Schnitttiefe ergibt.

Zum Ausgleich des Verschleißes der Schneideinrichtung 2 kann der Hebel 5 verschieblich an der Führungseinrichtung 3 gelagert sein. In diesem Fall kann der Hebel so verlagert werden, dass die Durchmesserreduzierung der verschleißenden Schneideinrichtung 2 kompensiert werden kann. Dazu kann der Hebel 5 in einem Langloch befestigt sein, wobei der Hebel 5 manuell verstellt und in einer anderen Position des Langloches verklemmt werden kann.

## Patentansprüche

1. Vorrichtung (1) zum Schneiden einer Scheinfuge in eine Betonwand, umfassend eine rotierende Schneideinrichtung (2) und eine Führungseinrichtung (3) mittels derer die Schneideinrichtung (2) entlang der zu schneidenden Scheinfuge führbar ist, wobei die Tiefe der durch die Schneideinrichtung (2) erzeugten Scheinfuge durch eine Abtastrolle (4) vorgegeben ist, welche mit der Schneideinrichtung (2) zusammenwirkt und auf der Oberfläche der Betonwand anliegt, **dadurch gekennzeichnet, dass** die Abtastrolle (4) quer zur Rotationsachse verschieblich an der Führungseinrichtung (3) angeordnet ist.

2. Vorrichtung nach Anspruch 1, **dadurch gekennzeichnet, dass** die Abtastrolle (4) an einem Hebel (5) befestigt ist, welcher schwenkbar an der Führungseinrichtung (3) festgelegt ist.

3. Vorrichtung nach Anspruch 2, **dadurch gekennzeichnet, dass** der Hebel (5) als Kipphebel ausgebildet ist.

4. Vorrichtung nach Anspruch 2 oder 3, **dadurch gekennzeichnet, dass** der Hebel (5) mit einer Feder (6) wirkverbunden ist, so dass der Hebel (5) selbsttätig in eine Endlage schwenkt.

5. Vorrichtung nach einem der Ansprüche 2 bis 4, **dadurch gekennzeichnet, dass** der Hebel (5) mit einer Auslenkvorrichtung (7) wirkverbunden ist.

6. Vorrichtung nach einem der Ansprüche 1 bis 5, **dadurch gekennzeichnet, dass** die Auslenkvorrichtung (7) als Elektromotor (10) ausgebildet ist.

7. Vorrichtung nach Anspruch 6, **dadurch gekennzeichnet, dass** der Elektromotor ein Schrittmotor ist.

8. Vorrichtung nach Anspruch 5, **dadurch gekennzeichnet, dass** die Auslenkvorrichtung (7) als profilierte Scheibe ausgebildet ist.

9. Vorrichtung nach Anspruch 8 **dadurch gekennzeichnet, dass** die Scheibe als Nockenscheibe ausgebildet ist.

10. Vorrichtung nach einem der Ansprüche 1 bis 7, **dadurch gekennzeichnet, dass** die Führungseinrichtung (3) einen längsverstellbaren Arm (8) aufweist, wobei die Schneideinrichtung (2) mit dem Arm verfahrbar ist.

11. Vorrichtung nach Anspruch 8, **dadurch gekennzeichnet, dass** die Abtastrolle (4) mit dem längsverstellbaren Arm (8) zusammenwirkt.

12. Vorrichtung nach Anspruch 10 oder 11, **dadurch gekennzeichnet, dass** dem längsverstellbaren Arm (8) ein Sensor (11) zur Positionsermittlung zugeordnet ist.

13. Vorrichtung nach Anspruch 8 oder 9, **dadurch gekennzeichnet, dass** der Arm (8) derart längsverstellbar ist, dass die Schneideinrichtung (2) quer zur Mauerkrone der Betonwand eine Fuge in die Betonwand schneiden kann.

14. Vorrichtung nach einem der Ansprüche 2 bis 10, **dadurch gekennzeichnet, dass** der Hebel (5) verschieblich an der Führungseinrichtung (3) gelagert ist.

15. Vorrichtung nach einem der Ansprüche 1 bis 11, **dadurch gekennzeichnet, dass** die Schneideinrichtung (2) mittels Zugmitteltrieb angetrieben ist.
